# EUROPÄISCHE PATENTSCHRIFT

(11) **EP 1 707 723 B1**
(45) Veröffentlichungstag und Bekanntmachung des Hinweises auf die Patenterteilung: **12.10.2011**
(21) Anmeldenummer: 06004556.4
(22) Anmeldetag: 07.03.2006
(51) Int. Cl.: E05F 5/00, F16F 9/56

(54) **Dämpfvorrichtung für bewegbare Mobelteile**
Damping device for displaceable furniture parts
Dispositif amortisseur pour éléments de meubles

(30) Priorität: 01.04.2005 AT 5542005
(43) Veröffentlichungstag der Anmeldung: 04.10.2006
(62) Teilanmeldung aus: 08018790.9
(73) Patentinhaber: Julius Blum GmbH, 6973 Höchst (AT)
(72) Erfinder: Holzapfel, Andreas, 6900 Bregenz (AT)
(74) Vertreter: Torggler, Paul Norbert

(56) Entgegenhaltungen:
- EP-A- 1 375 797
- WO-A-03/081077
- AT-U1- 5 429
- DE-A1- 3 729 597
- DE-A1- 19 931 362
- DE-U1- 20 111 455

## Beschreibung

Die vorliegende Erfindung bezieht sich auf eine Dämpfvorrichtung für bewegbare Möbelteile mit einem Gehäuse und einem im Gehäuse angeordneten Zylinder, in dem ein Kolben mit einer Kolbenstange verschiebbar gelagert ist, wobei am Gehäuse mindestens ein Getriebe gelagert ist, über das der Zylinder und/oder ein Anschlag für die Kolbenstange relativ zum Gehäuse verstellbar ist, wobei ein Teil des Getriebes von einem verstellbaren Betätigungselement gebildet ist, wobei das Getriebe eine Drehbewegung des Betätigungselementes in eine Linearbewegung des Zylinders und/oder eines Anschlages für die Kolbenstange umwandelt.

Derartige Dämpfvorrichtungen sind bereits bekannt und dienen dazu, die beim schwungvollen Schließen von bewegbaren Möbelteilen, wie Türen oder Schubladen, auftretenden Schlaggeräusche und mechanische Beanspruchungen weitgehend zu reduzieren. Bekannte Dämpfvorrichtungen sind auf Mittelwerte, d.h. auf mittlere Gewichte von Türen oder Schubladen abgestimmt. Um bereits montierte Dämpfvorrichtungen optimal an das Möbel bzw. an die zu dämpfenden bewegbaren Möbelteile anzupassen, ist eine individuelle Anpassung wünschenswert.

Einstellbare Dämpfvorrichtungen mit einem Lineardämpfer sind beispielsweise in der EP 1 375 797 A1, in der AT 54 29 U1, in der DE 199 31 362 A1 sowie in der DE 201 11 355 U1 beschrieben.

In der AT 5429 U1 ist eine Dämpfvorrichtung beschrieben, bei der die Position eines in einem Gehäuse angeordneten Zylinders, mittels einer am Kopfende des Gehäuses gelagerten Stellschraube, die die Drehbewegung des als Betätigungselement wirkenden Schrauben kopfs in eine Linear bewegung des Zylinders umwandelt, verändert wird. In der DE 201 11 455 U1 sind Dämpfvorrichtungen beschrieben, bei denen der zylinder durch ein am Kopfende oder seitlich am Gehäuse angeordnetes Betätigungselement verschwenkt oder quer verschuben wird.

Aufgabe der vorliegenden Erfindung ist es, die Flexibilität und Einsetzbarkeit der gattungsgemäßen Dämpfvorrichtung zu verbessern.

Dies wird erfindungsgemäß dadurch erreicht, dass das Betätigungselement - bezogen auf die Längsachse des Zylinders - seitlich am Gehäuse drehbar gelagert ist und ein, Getriebe zum Einsatz kommt, dass wenigstens zwei bewegbar gelagerte Teile umfasst.

Weitere vorteilhafte Ausgestaltungen der Erfindung sind in den Unteransprüchen definiert.

Durch das vorgesehene Getriebe kann die Dämpfvorrichtung ideal an die jeweiligen Türen, Klappen oder Schubladen angepasst werden, da der Zylinder in Bezug zum Gehäuse verstellbar ist, sodass der Auftreffpunkt des bewegbaren Möbelteiles exakt einstellbar ist. Andererseits kann damit auch die Kennlinie bzw. die Dämpfcharakteristik der Dämpfvorrichtung gezielt beeinflusst werden, da eine Anpassung an die unterschiedlichen Gewichte der bewegbaren Möbelteile und an die unterschiedlichen Kräfte von Scharnieren oder Einzugsvorrichtungen erfolgen kann.

Ein Ausführungsbeispiel der Erfindung sieht vor, dass ein Teil des Getriebes vom Betätigungselement und ein weiterer Teil vom Anschlag gebildet ist.

Ein bevorzugtes Ausführungsbeispiel der Erfindung sieht vor, dass das Getriebe zumindest eine Schnecke aufweist. Dabei kann die Ausgestaltung so getroffen sein, dass die Schnecke zumindest einen Zahn oder zumindest einen vorzugsweise spiralförmigen Gewindegang aufweist. Auch kann dabei vorgesehen sein, dass die Schnecke mehrgängig ausgebildet ist. Vorteilhaft ist in diesem Zusammenhang vorgesehen, dass der Anschlag durch die Schnecke gebildet ist.

Ein bevorzugtes Ausführungsbeispiel sieht vor, dass das Getriebe als vorzugsweise selbsthemmendes Schneckengetriebe ausgeführt ist. Um die Schnecke in axialer Richtung des Gehäuses zu bewegen, kann es günstig sein, wenn das Getriebe zumindest ein Schneckenrad aufweist. Dabei kann die Ausgestaltung so getroffen sein, dass das Betätigungselement vom Schneckenrad gebildet ist. Das Schneckengetriebe kann mit verschiedenen Übersetzungsverhältnissen realisiert werden. Das Ausführungsbeispiel mit einem Schneckengetriebe hat den Vorteil, dass neben einer exakten Einstellmöglichkeit auch eine spielarme oder spielfreie Verstellung bereit gestellt wird.

Eine vorteilhafte Ausgestaltung der Erfindung sieht vor, dass der Anschlag topfförmig ausgebildet ist. Die in dem topfförmigen Anschlag abgestützte und/oder verankerte Kolbenstange kann dadurch eine stabile und verrutschsichere Aufnahme finden. Dabei kann es von Vorteil sein, wenn der Anschlag eine Ausnehmung aufweist, die für die Aufnahme der Kolbenstange, vorzugsweise für das freie Ende derselben, vorgesehen ist.

Ein Ausführungsbeispiel der Erfindung sieht vor, dass der Anschlag wenigstens ein, vorzugsweise ringförmig ausgebildetes, Begrenzungselement aufweist, das in einer Endstellung, vorzugsweise in der inneren Endstellung des Anschlages relativ zum Gehäuse, mit einem am Gehäuse angeordneten oder ausgebildeten Gegenanschlag zusammenwirkt und in einer weiteren Stellung vom Gegenanschlag außer Eingriff bringbar ist. Damit wird verhindert, dass der Anschlag zu weit aus dem Gehäuse herausbewegt wird und möglicherweise nicht mehr mit dem Getriebe in Eingriff steht.

Vorteilhaft ist vorgesehen, dass der Zylinder zweiteilig ausgebildet ist, wobei der den Kolben aufnehmende Innenzylinder von einer aufgeschobenen Hülse umgeben ist. Die Hülse kann dabei als Schieber ausgeführt werden, der dem bewegbaren Möbelteil eine größere und damit sichere Kontaktfläche als der Zylinder selbst bietet. Um den Auftreffpunkt des bewegbaren Möbelteils auf den Dämpfer zu beeinflussen, kann es von Vorteil sein, dass an der Stirnseite des Innenzylinders oder der Hülse ein Verstellelement in Form einer Schraube angeordnet ist, die in axialer Richtung des Gehäuses bewegbar gelagert ist.

Eine mögliche Ausgestaltung der Erfindung sieht vor, dass am Innenzylinder oder an der Hülse ein erster Vorsprung angeordnet oder ausgebildet ist, der in einer Stellung mit einem am Gehäuse angeordneten oder ausgebildeten zweiten Vorsprung in einer Stellung, vorzugsweise in der äußeren Endstellung des Zylinders und/oder der Hülse relativ zum Gehäuse, zusammenwirkt und in einer weiteren Stellung vom zweiten Vorsprung außer Eingriff bringbar ist. Damit kann nicht nur verhindert werden, dass der Zylinder zu weit aus dem Gehäuse herausbewegt wird. Vielmehr kann der Zylinder in der äußeren Endstellung abgestützt werden, sodass bei Betätigen des Getriebes eine weitere Axialverschiebung des Zylinders verhindert wird und dass dadurch die Position des Kolbens bzw. der Kolbenstange relativ zum Zylinder variiert werden kann. Durch das Bewegen des Kolbens bzw. der Kolbenstange relativ zum Gehäuse kann die Kennlinie bzw. die Dämpfcharakteristik beeinflusst werden, sodass eine individuelle Einstellung des Dämpfungsverlaufes festgelegt werden kann.

Der Dämpfer selbst kann in üblicher Weise als Fluiddämpfer ausgeführt werden, der mit einem Arbeitsfluid, beispielsweise Öl oder Luft, befüllbar ist. Dabei kann es von Vorteil sein, zusätzlich zur Fluiddämpfung auch einen Kraftspeicher, vorzugsweise eine Feder im Zylinder vorzusehen.

Eine mögliche Ausgestaltung der Erfindung, in der die Dämpfvorrichtung ein Gehäuse und einen im Gehäuse angeordneten Zylinder aufweist, wobei im Zylinder ein Kolben mit einer Kolbenstange verschiebbar gelagert ist, sieht vor, dass am Gehäuse mindestens eine Verstelleinrichtung gelagert ist, über die ein Anschlag für die Kolbenstange relativ zum Gehäuse bewegbar ist.

Eine weitere mögliche Variante der Erfindung, in der die Dämpfvorrichtung ein Gehäuse und einen im Gehäuse angeordneten Zylinder aufweist, wobei im Zylinder ein Kolben mit einer Kolbenstange verschiebbar gelagert ist, sieht vor, dass zur Verstellung des Zylinders relativ zum Gehäuse eine erste Verstelleinrichtung vorgesehen ist, und zur Verstellung eines Anschlages für die Kolbenstange eine gesonderte zweite Verstelleinrichtung angeordnet ist. Dabei kann es zweckmäßig sein, wenn die erste Verstelleinrichtung vorzugsweise von einem Schneckengetriebe gebildet ist, wodurch die Lage des Zylinders relativ zum Gehäuse veränderbar ist. Vorteilhaft ist vorgesehen, wenn die zweite Verstelleinrichtung von einer Schraube gebildet ist, durch die die Lage der Kolbenstange relativ zum Zylinder veränderbar ist. In diesem Zusammenhang kann vorgesehen sein, dass sich die Schraube vorzugsweise an einer Stirnseite des Gehäuses oder des Anschlages abstützt und dass die Schraube außerhalb des Gehäuses betätigbar ist.

Schließlich sieht ein Ausführungsbeispiel der Erfindung vor, dass das Gehäuse wenigstens einen, vorzugsweise zwei, Befestigungsflansch(e) aufweist, die zur Befestigung an einem Möbel und/oder einem bewegbaren Möbelteil desselben befestigbar ist (sind).

Weitere Einzelheiten und Vorteile der vorliegenden Erfindung werden anhand der Figurenbeschreibung unter Bezugnahme auf die Zeichnungen im Folgenden näher erläutert. Darin zeigt bzw. zeigen:
Fig. 1a, 1b eine Explosionsdarstellung sowie eine perspektivische Darstellung der Dämpfvorrichtung im zusammengebauten Zustand,
Fig. 2a, 2b eine Draufsicht auf die Dämpfvorrichtung sowie einen Vertikalschnitt entlang der Achse A-A,
Fig. 3a-3c verschiedene Vertikalschnitte der Dämpfvorrichtung mit unterschiedlicher Position der Schnecke,
Fig. 4a-4c vergrößerte Detailansichten aus den Fig. 3a-3c,
Fig. 5a-5d zwei verschiedene Ausführungsbeispiele mit vergrößerten Detailansichten, wobei die Kennlinie der Dämpfvorrichtung einstellbar ist,
Fig. 6a, 6b eine Explosionsdarstellung des Ausführungsbeispiels aus Fig. 5c, 5d sowie die Dämpfvorrichtung im zusammengebauten Zustand,

Fig. 1a zeigt eine Explosionsdarstellung einer Ausführungsform der erfindungsgemäßen Dämpfvorrichtung 1, Fig. 1b zeigt die Dämpfvorrichtung 1 im zusammengebauten Zustand. Die Dämpfvorrichtung 1 umfasst ein Gehäuse 2, in dem ein Zylinder 3 mit der Kolbenstange 5 verschiebbar gelagert ist. Zur Bewegung des Zylinders 3 ist ein Getriebe 6 vorgesehen, das im gezeigten Ausführungsbeispiel als Schneckengetriebe ausgeführt ist. Das Getriebe 6 umfasst einen in axialer Richtung des Gehäuses 2 verschiebbaren Anschlag 7, der durch die Schnecke 14 gebildet ist. Zur Axialverschiebung der Schnecke 14 ist das Betätigungselement 9 in Form eines Schneckenrades vorgesehen, das vorzugsweise mittels eines Schraubendrehers betätigbar ist. Das Betätigungselement 9 ist - bezogen auf die Längsachse des Zylinders 3 - seitlich am Gehäuse 2 drehbar gelagert. Vorteilhaft ist vorgesehen, dass die Drehachse des Betätigungselementes 9 quer, vorzugsweise im Wesentlichen unter einem Winkel von 90°, zur Längsachse des Zylinders 3 verläuft. Damit wird erreicht, dass das Betätigungselement 9 bei einem Gehäuse 2 mit kreisförmigen, ovalen oder polygonalen Querschnitt an dessen Mantelfläche von außen zugänglich ist, wobei eine leichte Erreichbarkeit des Betätigungselementes 9 bei einer bereits in oder an einem Möbel montierten Dämpfvorrichtung 1 ermöglicht wird. Dabei kann es zweckmäßig sein, wenn der Winkel zwischen der Achse 12 der Schnecke 14 und der Achse 13 des Schneckenrades 9 vorzugsweise im Wesentlichen 90° beträgt. Die Schnecke 14 weist an ihrer Oberseite Zähne 11 auf, die mit dem Schneckenrad 9 in Eingriff bringbar sind. Eine Drehbewegung des Schneckenrades 9 wird in eine Linearbewegung der Schnecke 14 umgesetzt. Die Kolbenstange 5 steht dabei immer am geschlossenen Boden der topfförmig ausgebildeten Schnecke 14 an, sodass bei einer Verschiebung der Schnecke 14 auch eine Verschiebung des Zylinders 3 relativ zum Gehäuse 2 erfolgt. An der kolbenabgewandten Seite des Zylinders 3 kann eine Hülse 8 aufgeschoben werden, die beim Dämpfvorgang mit dem zu dämpfenden Möbelteil in Kontakt tritt. Fig. 1b zeigt die zusammengebaute Dämpfvorrichtung 1, wobei durch Drehung des Schneckenrades 9 eine Verschiebung des Zylinders 3 samt darauf geschobener Hülse 8 relativ zum Gehäuse 2 erfolgt.

Fig. 2a zeigt eine Draufsicht auf die Dämpfvorrichtung 1. Durch Drehung des Schneckenrades 9 kann der nicht ersichtliche Zylinder 3 samt der Hülse 8 relativ zum Gehäuse 2 verstellt werden. Zur Befestigung an einem Möbel bzw. an einem bewegbaren Möbelteil sind auf beiden Seiten des Gehäuses 2 Befestigungsflansche 10 vorgesehen. Fig. 2b zeigt einen Vertikalschnitt entlang der Achse A-A aus Fig. 2a. Zu erkennen ist das Gehäuse 2, in dem die Schnecke 14 verstellbar gelagert ist. Das Schneckenrad 9 greift mit seiner Verzahnung in die Zähne 11 der Schnecke 14 ein, sodass bei einer Drehung des Schneckenrades 9 eine axiale Verschiebung der Schnecke 14 relativ zum Gehäuse 2 erfolgt. Das freie Ende der Kolbenstange 5 lagert in einer Ausnehmung 15 der Schnecke 14, wobei die Kolbenstange 5 sich ständig am Boden der topfförmig ausgebildeten Schnecke 14 abstützt. Bei einer axialen Verschiebung der Schnecke 14 wird somit der gesamte Zylinder 3 verschoben. An der Kolbenstange 5 ist ein Kolben 4 ausgebildet, der innerhalb des Zylinders 3 geführt ist. Auf den Zylinder 3 ist eine Hülse 8 aufgeschoben, die auf das zu dämpfende Möbelteil auftrifft. Zur Begrenzung der axialen Verschiebbarkeit in der inneren Endlage der Schnecke relativ zum Gehäuse ist ein, vorzugsweise ringförmiges Begrenzungselement 16 vorgesehen, das in der inneren Endlage der Schnecke 14 mit einem am Gehäuse 2 angeordneten Gegenanschlag 16' zusammenwirkt. Bei diesem Ausführungsbeispiel ist eine Veränderung der Kennlinie bzw. der Dämpfcharakteristik nicht vorgesehen.

Fig. 3a-3c zeigen verschiedene Stellungen des Zylinders 3 in Bezug zum Gehäuse 2. Fig. 3a zeigt die Schnecke 14 in der hintersten Stellung relativ zum Gehäuse 2. In dieser Position liegen das Begrenzungselement 16 und der Gegenanschlag 16' des Gehäuses 2 aneinander an. Durch Drehung des Schneckenrades 9 wird die Schnecke 14 allmählich nach rechts verschoben. Fig. 3b zeigt eine mittlere Stellung der Schnecke 14 bzw. des Zylinders 3 in Bezug zum Gehäuse 2, während Fig. 3c die äußere Endstellung der Schnecke 14 bzw. des Zylinders 3 relativ zum Gehäuse 2 zeigt. In dieser Position sind das Begrenzungselement 16 und der Gegenanschlag 16' voneinander beabstandet.

Fig. 4a-4c zeigen die vergrößerten Detailansichten J, P, O aus den Fig. 3a-3c. Fig. 4a zeigt die Schnecke 14 bzw. den Zylinder 3 in der inneren Endstellung in Bezug zum Gehäuse 2, in der das Begrenzungselement 16 an dem Gegenanschlag 16' anliegt. Die Hülse 8 weist einen Rastvorsprung 17 auf, der an einem an der Schnecke 14 angeordneten Rastvorsprung 17' ständig anliegt. Fig. 4b zeigt die mittlere Stellung der Schnecke 14 bzw. des Zylinders 3, wobei das Begrenzungselement 16 von dem Gegenanschlag 16' beabstandet ist. Fig. 4c zeigt die Maximalverstellung der Schnecke 14 bzw. des Zylinders 3, um das Differenzmaß Δ_{X}.

Fig. 5a zeigt ein weiteres Ausführungsbeispiel der Erfindung mit zwei gesonderten Verstelleinrichtungen 18 und 19. Die erste Verstelleinrichtung 18 umfasst das bereits beschriebene Schneckengetriebe mit der Schnecke 14 und dem Schneckenrad 9. Die erste Verstelleinrichtung 18 ist für die Verstellung des Zylinders 3 relativ zum Gehäuse 2 vorgesehen. Zusätzlich zu der ersten Verstelleinrichtung 9 ist eine zweite Verstelleinrichtung 19 vorgesehen, mit der die Kolbenstange 5 relativ zum Zylinder 3 verstellt werden kann. Hierdurch wird die Kennlinie der Dämpfvorrichtung 1 bzw. deren Dämpfcharakteristik beeinflusst. Die zweite Verstelleinrichtung 19 weist eine Schraube 20 auf, die sich an der Stirnseite der Schnecke 14 abstützt, wobei die Schnecke 14 als Anschlag 7 für die Kolbenstange 5 dient. Durch die erste Verstelleinrichtung 18 wird eine axiale Verschiebung der Schnecke 14 blockiert, bei Betätigung der Schraube 20 wird folglich die Kolbenstange 5 bzw. der Kolben 4 relativ zum Zylinder 4 verschoben. Durch Verdrehen der Schraube 20 im Uhrzeigersinn wird der Kolben 4 weiter in den Zylinder 3 hineingedrückt, sodass ein kürzerer Dämpfweg bis zum vollständigen Eindrücken des Kolbens 4 in den Zylinder 3 verbleibt. Bei Drehung der Schraube 20 im Gegenuhrzeigersinn wird der Kolben 4 bzw. die Kolbenstange 5 weiter aus dem Zylinder 3 herausbewegt, sodass ein längerer Dämpfweg des Kolbens 4 bis hin zur vollständig eingedrückten Stellung desselben die Folge ist. Fig. 5b zeigt eine vergrößerte Darstellung des Details aus Fig. 5a. Die Schnecke 14 wurde mit Hilfe der ersten Verstelleinrichtung 18 so weit in das Innere des Gehäuses 2 verschoben, sodass das Begrenzungselement 16 der Schnecke 14 und der Gegenanschlag 16' des Gehäuses 2 voneinander beabstandet sind. Die axiale Lage der Schnecke 14 bleibt unveränderlich, durch Betätigen der zweiten Verstelleinrichtung 19 kann die Dämpfcharakteristik der Dämpfvorrichtung 1 eingestellt werden.

Fig. 5c und die vergrößerte Detaildarstellung in Fig. 5d zeigen ein alternatives Ausführungsbeispiel zu der in Fig. 5a bzw. Fig. 5b gezeigten Dämpfvorrichtung 1, wobei die Dämpfcharakteristik bzw. die Kennlinie der Dämpfvorrichtung 1 durch das Schneckenrad 9 einstellbar ist. Um eine weitere axiale Verschiebung des Zylinders 3 zu verhindern, ist am (Innen-)Zylinder 3 bzw. an dessen Hülse 8 ein erster Vorsprung 21 angeordnet oder ausgebildet, der vorzugsweise in der äußeren Endstellung des Zylinders 3 bzw. dessen Hülse 8 relativ zum Gehäuse 2 zusammenwirkt, sodass eine weitere axiale Verschiebung des Zylinders 3 zum Gehäuse 2 verhindert wird. Die Kolbenstange 5 stützt sich dabei wieder an der topfförmig ausgebildeten Schnecke 14 ab, wobei die Schnecke 14 durch das Schneckenrad 9 in axialer Richtung des Gehäuses 2 verschiebbar ist. Da eine weitere axiale Verschiebung durch die zusammenwirkenden Vorsprünge 21, 22 verhindert wird, kann bei Betätigung des Schneckenrades 9 die Kolbenstange 5 bzw. der Kolben 4 mehr oder weniger weit in den Zylinder 3 eingeschoben werden. Je nach Position der Kolbenstange 5 bzw. des Kolbens 4 in Bezug zum Zylinder 3 kann die Dämpfcharakteristik der Dämpfvorrichtung 1 unterschiedlich gestaltet werden.

Fig. 6a zeigt eine Explosionsdarstellung des Ausführungsbeispiels aus Fig. 5c bzw. Fig. 5d, bei der durch Verstellen des Schneckenrades 9 die Kennlinie der Dämpfvorrichtung 1 verstellbar ist. Das Gehäuse 2 weist einen Vorsprung 22 auf, der mit einem Vorsprung 21 der Hülse 8 zusammenwirkt, um ein weiteres Herausbewegen des Zylinders 3 in Bezug zum Gehäuse 2 zu vermeiden. Der Anschlag 7 wird von der topfförmigen Schnecke 14 gebildet, deren Zähne 11 mit dem Schneckenrad 9 in Eingriff bringbar sind. Fig. 6b zeigt die Dämpfvorrichtung 1 im zusammengebauten Zustand.

Die vorliegende Erfindung beschränkt sich nicht auf die gezeigten Ausführungsbeispiele, sondern umfasst bzw. erstreckt sich auf alle Varianten und technischen Äquivalente, welche in die Reichweite der nachfolgenden Ansprüche fallen können. Auch sind die in der Beschreibung gewählten Lageangaben, wie z.B. oben, unten, seitlich, usw. auf die jeweilige Einbaulage bzw. auf die unmittelbar beschriebene sowie dargestellte Figur bezogen und sind bei einer Lageänderung sinngemäß auf die neue Lage zu übertragen. Der Zylinder selbst kann Durchmesserveränderungen, Nuten oder auch Kombinationen aus beidem aufweisen.

## Patentansprüche

1. Dämpfvorrichtung (1) für bewegbare Möbeltellemit einem Gehäuse (2) und einem im Gehäuse (2) angeordneten Zylinder (3), in dem ein Kolben (4) mit einer Kolbenstange (5) verschiebbar gelagert ist, wobei am Gehäuse (2) mindestens ein Getriebe (6) gelagert ist, über das der Zylinder (3) und/oder ein Anschlag (7) für die Kolbenstange (5) relativ zum Gehäuse (2) verstellbar ist, wobei ein Teil des Getriebes (6) von einem verstellbaren Betätigungselement (9) gebildet ist, wobei das Getriebe (6) eine Drehbewegung des Betätigungselementes (9) in eine Linearbewegung des Zylinders (3) und/oder des Anschlages (7) für die Kolbenstange (5) umwandelt, **dadurch gekennzeichnet, dass** das Betätigungselement (9) - bezogen auf die Längsachse des Zylinders (3) - seitlich am Gehäuse (2) drehbar gelagert ist, und
das Getriebe (6) wenigstens zwei bewegbar gelagerte Teile umfasst.

2. Dämpfvorrichtung nach Anspruch 1, **dadurch gekennzeichnet, dass** das Betätigungselement (9) vorzugsweise mittels eines Schraubendrehers verstellbar ist.

3. Dämpfvorrichtung nach einem der Ansprüche 1 bis 2, **dadurch gekennzeichnet, dass** die Drehachse (13) des Betätigungselementes (9) quer, vorzugsweise im Wesentlichen unter einem Winkel von 90°, zur Längsachse des Zylinders (3) verläuft.

4. Dämpfvorrichtung nach einem der Ansprüche 1 bis 3, **dadurch gekennzeichnet, dass** das Betätigungselement (9) als Verstellrad ausgebildet ist, das beim Verdrehen den Zylinder (3) und/oder den Anschlag (7) für die Kolbenstange (5) relativ zum Gehäuse (2) verstellt.

5. Dämpfvorrichtung nach Anspruch 4, **dadurch gekennzeichnet, dass** das Verstellrad (9) an einer Mantelfläche des Gehäuses (2) angeordnet und zumindest abschnittsweise von außen zugänglich ist.

6. Dämpfvorrichtung nach einem der Ansprüche 1 bis 5, **dadurch gekennzeichnet, dass** das Getriebe (6) zumindest eine Schnecke (14) aufweist.

7. Dämpfvorrichtung nach Anspruch 6, **dadurch gekennzeichnet, dass** die Schnecke (14) zumindest einen Zahn (11) oder zumindest einen vorzugsweise spiralförmigen Gewindegang aufweist.

8. Dämpfvorrichtung nach Anspruch 6 oder 7, **dadurch gekennzeichnet, dass** die Schnecke (14) mehrgängig ausgebildet ist.

9. Dämpfvorrichtung nach einem der Ansprüche 6 bis 8, **dadurch gekennzeichnet, dass** der Anschlag (7) durch die Schnecke (14) gebildet ist.

10. Dämpfvorrichtung nach einem der Ansprüche 1 bis 9, **dadurch gekennzeichnet, dass** das Getriebe (6) zumindest ein Schneckenrad aufweist.

11. Dämpfvorrichtung nach Anspruch 10, **dadurch gekennzeichnet, dass** das Betätigungselement (9) vom Schneckenrad gebildet ist.

12. Dampfvorrichtung nach Anspruch 10 oder 11, **dadurch gekennzeichnet, dass** die Drehachse (13) des Schneckenrades (9) bezogen auf die Längsachse des Zylinders (3) quer, vorzugsweise im Wesentlichen unter einem Winkel von 90°, verläuft.

13. Dämpfvorrichtung nach einem der Ansprüche 10 bis 12, **dadurch gekennzeichnet, dass** der Winkel zwischen der Achse (12) der Schnecke (14) und der Achse (13) des Schneckenrades (9) im Wesentlichen 90° beträgt.

14. Dämpfvorrichtung nach einem der Ansprüche 1 bis 13, **dadurch gekennzeichnet, dass** der Anschlag (7) topfförmig ausgebildet ist.

15. Dämpfvorrichtung nach einem der Ansprüche 1 bis 14, **dadurch gekennzeichnet, dass** der Anschlag (7) wenigstens ein, vorzugsweise ringförmig ausgebildetes, Begrenzungselement (16) aufweist, das in einer Endstellung, vorzugsweise in der inneren Endstellung des Anschlages (7) relativ zum Gehäuse (2), mit einem am Gehäuse (2) angeordneten oder ausgebildeten Gegenanschlag (16') zusammenwirkt und in einer weiteren Stellung vom Gegenanschlag (16') außer Eingriff bringbar ist.

16. Dämpfvorrichtung nach einem der Ansprüche 1 bis 15, **dadurch gekennzeichnet, dass** der Anschlag (7) eine Ausnehmung (15) aufweist, die für die Aufnahme der Kolbenstange (5), vorzugsweise für das freie Ende derselben, vorgesehen ist.

17. Dämpfvorrichtung nach einem der Ansprüche 1 bis 16, **dadurch gekennzeichnet, dass** der Zylinder (3) zweiteilig ausgebildet ist, wobei der den Kolben (4) aufnehmende Innenzylinder von einer aufgeschobenen Hülse (8) umgeben ist.

18. Dämpfvorrichtung nach Anspruch 17, **dadurch gekennzeichnet, dass** am Innenzylinder oder an der Hülse (8) ein erster Vorsprung (21) angeordnet oder ausgebildet ist, der in einer Stellung mit einem am Gehäuse (2) angeordneten oder ausgebildeten zweiten Vorsprung (22) in einer Stellung, vorzugsweise in der äußeren Endstellung des Zylinders (3) und/oder der Hülse (8) relativ zum Gehäuse (2), zusammenwirkt und in einer weiteren Stellung vom zweiten Vorsprung (22) außer Eingriff bringbar ist.

19. Dämpfvorrichtung nach einem der Ansprüche 1 bis 18, **dadurch gekennzeichnet, dass** der Zylinder (3) mit einem Fluid, vorzugsweise einem Öl oder Luft, befüllbar ist.

20. Dämpfvorrichtung nach einem der Ansprüche 1 bis 19, **dadurch gekennzeichnet, dass** im Zylinder (3) ein Kraftspeicher, vorzugsweise eine Feder, angeordnet ist.

21. Dämpfvorrichtung für bewegbare Möbelteile mit einem Gehäuse und einem im Gehäuse angeordneten Zylinder, in dem ein Kolben mit einer Kolbenstange verschiebbar gelagert ist, nach einem der Ansprüche 1 bis 20, **dadurch gekennzeichnet, dass** am Gehäuse (2) mindestens eine Verstelleinrichtung (18) gelagert ist, über die ein Anschlag (7) für die Kolbenstange (5) relativ zum Gehäuse (2) bewegbar ist.

22. Dämpfvorrichtung für bewegbare Möbelteile mit einem Gehäuse und einem im Gehäuse angeordneten Zylinder, in dem ein Kolben mit einer Kolbenstange vierschiebbar gelagert ist, nach einem der Ansprüche 1 bis 21, **dadurch gekennzeichnet, dass** zur Verstellung des Zylinders (3) relativ zum Gehäuse (2) eine erste Verstelleinrichtung (18) vorgesehen ist, und zur Verstellung eines Anschlages für die Kolbenstange (5) eine gesonderte zweite Verstelleinrichtung (19) vorgesehen ist.

23. Dämpfvorrichtung nach Anspruch 22, **dadurch gekennzeichnet, dass** die erste Verstelleinrichtung (18) vorzugsweise von einem Schneckengetriebe gebildet ist, wodurch die Lage des Zylinders (3) relativ zum Gehäuse (2) veränderbar ist.

24. Dämpfvorrichtung nach Anspruch 22 oder 23, **dadurch gekennzeichnet, dass** die zweite Verstelleinrichtung (19) von einer Schraube (20) gebildet ist, durch die die Lage der Kolbenstange (5) relativ zum Zylinder (3) veränderbar ist.

25. Dämpfvordchtung nach Anspruch 24, **dadurch gekennzeichnet, dass** sich die Schraube (20) vorzugsweise an einer Stirnseite des Gehäuses (2) oder des Anschlages (7) abstützt und dass die Schraube (20) außerhalb des Gehäuses (2) betätigbar ist.

26. Dämpfvorrichtung nach einem der Ansprüche 1 bis 25, **dadurch gekennzeichnet, dass** das Gehäuse (2) wenigstens einen, vorzugsweise zwei, Befestigungsflansch(e) (10) aufweist, die zur Befestigung an einem Möbel und/oder einem bewegbaren Möbelteil desselben befestigbar ist (sind).

## Claims

1. A damping device (1) for movable furniture parts, comprising a housing (2) and a cylinder (3) arranged in the housing (2), wherein a piston (4) with a piston rod (5) is displaceable within the cylinder (3), wherein arranged on the housing (2) is at least one transmission (6) for adjusting the cylinder (3) and/or a stop (7) for the piston rod (5) relative to the housing (2), wherein a part of the transmission (6) is formed by an adjustable actuating element (9), wherein the transmission (6) converts a rotational movement of the actuating element (9) into a linear movement of the cylinder (3) and/or the stop (7) for the piston rod (5), **characterized in that** the actuating element (9) with respect to a longitudinal axis of said cylinder (3) - is laterally and pivotally arranged on the housing (2) and the transmission (6) comprises at least two parts being movably mounted.

2. The damping device according to claim 1, **characterised in that** the actuating element (9) can preferably be adjusted by a screwdriver.

3. The damping device according to claim 1 or 2, **characterised in that** the actuating element (9) has an axis of rotation (13) which runs crosswise to a longitudinal axis of the cylinder (3), preferably at an angle of essentially 90°.

4. The damping device according to one of the claims 1 to 3, **characterised in that** the actuating element (9) is in the form of an adjustment wheel which, when the wheel is turned, adjusts the position of the cylinder (3) and/or the stop (7) for the piston rod (5) relative to the housing (2).

5. The damping device according to claim 4, **characterised in that** the adjustment wheel (9) is arranged on an outer surface of the housing (2) and can at least sectionally be adjusted from the outside.

6. The damping device according to one of the claims 1 to 5, **characterised in that** the transmission (6) comprises at least one worm (14).

7. The damping device according to claim 6, **characterised in that** the worm (14) comprises at least one tooth (11) or at least one, preferably spiral-shaped, thread.

8. The damping device according to claim 6 or 7, **characterised in that** the worm (14) has multiple threads.

9. The damping device according to one of the claims 6 to 8, **characterised in that** the stop (7) is formed by the worm (14).

10. The damping device according to one of the claims 1 to 9, **characterised in that** the transmission (6) comprises at least one worm gear.

11. The damping device according to claim 11, **characterised in that** the actuating element (9) is formed by the worm gear.

12. The damping device according to claim 10 or 11, **characterised in that** the axis (13) of the worm gear (9) with respect to a longitudinal axis of the cylinder (3) runs crosswise, preferably essentially at an angle of 90°.

13. The damping device according to one of claims 10 to 12, **characterised in that** the angle between the axis (12) of the worm (14) and the axis (13) of the worm gear (9) is essentially 90°.

14. The damping device according to one of the claims 1 to 13, **characterised in that** the stop (7) is pot-shaped.

15. The damping device according to one of the claims 1 to 14, **characterised in that** the stop (7) comprises a, preferably annular-shaped, limiting element (16) which abuts in an end-position, preferably in the inner end-position of the stop (7) relative to the housing (2), a counterstop (16') arranged or formed on the housing (2) and in a further position can be disengaged from the counterstop (16').

16. The damping device according to one of the claims 1 to 15, **characterised in that** the stop (7) comprises a recess (15) which accepts the piston rod (5), preferably a free end thereof.

17. The damping device according to one of the claims 1 to 16, **characterised in that** the cylinder (3) is made in a two-piece construction, wherein the inner cylinder (3) - which contains the piston (4) - is surrounded by a pushed-on sleeve (8).

18. The damping device according to claim 17, **characterised in that** a first projection (21) is arranged or formed on the inner cylinder (3) or on the sleeve (8), said first projection (21) in one position abuts a second projection (22) arranged or formed on the housing (2), preferably in the outer end position of the cylinder (3) and/or the sleeve (8) with respect to the housing (2), and can be disengaged from the second protrusion (22) in a further position.

19. The damping device according to one of the claims 1 to 18, **characterised in that** the cylinder (3) can be filled with a fluid, preferably with oil or air.

20. The damping device according to one of the claims 1 to 19, **characterised in that** an energy-storing device, preferably a spring, is disposed in the cylinder (3).

21. A damping device for movable furniture parts comprising a housing and a cylinder arranged in the housing, wherein a piston with a piston rod is displaceable within the cylinder, according to one of the claims 1 to 20, **characterised in that** at least one adjustment device (18) is provided on the housing (2), by means of which a stop for the piston rod (5) can be moved in relation to the housing (2).

22. A damping device for movable furniture parts comprising a housing and a cylinder arranged in the housing, wherein a piston with a piston rod is displaceable within the cylinder, according to one of the claims 1 to 21, **characterised in that** a first adjustment device (18) is provided in order to adjust the cylinder (3) relative to the housing (2) and a separate second adjustment device (19) is provided for adjusting the stop (7) for the piston rod (5).

23. The damping device according to claim 22, **characterised in that** the first adjustment device (18) preferably comprises a worm gear so as to adjust the position of the cylinder (3) relative to the housing (2).

24. The damping device according to claim 22 or 23, **characterised in that** the second adjustment device (19) is formed by a screw (20) by which a position of the piston rod (5) relative to the cylinder (3) can be adjusted.

25. The damping device according to claim 24, **characterised in that** the screw (20) is preferably disposed on a front face of the housing (2) or a front face of the stop (7), wherein the screw (20) can be actuated from outside the housing (2).

26. The damping device according to one of the claims 1 to 25, **characterised in that** the housing (2) has at least one, preferably two, mounting flange(s) (10) for fastening the housing (2) to an item of furniture and/or to a movable furniture part thereof.

## Revendications

1. Dispositif amortisseur (1) pour éléments de meubles mobiles, avec un boîtier (2) et un cylindre (3), disposé dans le boîtier (2), dans lequel un piston (4) avec une tige de piston (5) est supporté en coulissement, au moins un engrenage (6) étant supporté sur le boîtier (2) et par le biais duquel le cylindre (3) et/ou une butée (7) pour la tige de piston (5) peut être réglé(e) par rapport au boîtier (2), une partie de l'engrenage (6) étant formé par un élément d'actionnement (9) réglable, l'engrenage (6) convertissant un mouvement de rotation de l'élément d'actionnement (9) en un mouvement linéaire du cylindre (3) et/ou de la butée (7) pour la tige de piston (5), **caractérisé en ce que** l'élément d'actionnement (9) - rapporté à l'axe longitudinal du cylindre (3) - est supporté en rotation latéralement sur le boîtier (2) et **en ce que** l'engrenage (6) comprend au moins deux parties supportées de façon mobile.

2. Dispositif amortisseur selon la revendication 1, **caractérisé en ce que** l'élément d'actionnement (9) est de préférence réglable au moyen d'un tournevis.

3. Dispositif amortisseur selon l'une des revendications 1 à 2, **caractérisé en ce que** l'axe de rotation (13) de l'élément d'actionnement (9) est placé transversalement à l'axe longitudinal du cylindre (3), de préférence essentiellement selon un angle de 90°.

4. Dispositif amortisseur selon l'une des revendications 1 à 3, **caractérisé en ce que** l'élément d'actionnement (9) est constitué en tant que roue de réglage qui, lors de la rotation, règle le cylindre (3) et/ou la butée (7) pour la tige de piston (5) par rapport au boîtier (2).

5. Dispositif amortisseur selon la revendication 4, **caractérisé en ce que** la roue de réglage (9) est disposée sur une surface d'enveloppe du boîtier (2) et est accessible au moins par tronçons depuis l'extérieur.

6. Dispositif amortisseur selon l'une des revendications 1 à 5, **caractérisé en ce que** l'engrenage (6) présente au moins une vis sans fin (14).

7. Dispositif amortisseur selon la revendication 6, **caractérisé en ce que** la vis sans fin (14) présente au moins une dent (11) ou au moins un pas de filet de préférence en forme de spirale.

8. Dispositif amortisseur selon la revendication 6 ou 7, **caractérisé en ce que** la vis sans fin (14) est constituée avec plusieurs filets.

9. Dispositif amortisseur selon l'une des revendications 6 à 8, **caractérisé en ce que** la butée (7) est formée par la vis sans fin (14).

10. Dispositif amortisseur selon l'une des revendications 1 à 9, **caractérisé en ce que** l'engrenage (6) présente au moins une roue à vis sans fin.

11. Dispositif amortisseur selon la revendication 10, **caractérisé en ce que** l'élément d'actionnement (9) est formé de la roue à vis sans fin.

12. Dispositif amortisseur selon la revendication 10 ou 11, **caractérisé en ce que** l'axe de rotation (13) de la roue à vis sans fin (9) est, rapporté à l'axe longitudinal du cylindre (3), placé de façon transversale, de préférence essentiellement selon un angle de 90°.

13. Dispositif amortisseur selon l'une des revendications 10 à 12, **caractérisé en ce que** l'angle entre l'axe (12) de la vis sans fin (14) et l'axe (13) de la roue à vis sans fin (9) est essentiellement égal à 90°.

14. Dispositif amortisseur selon l'une des revendications 1 à 13, **caractérisé en ce que** la butée (7) est constituée en forme de pot.

15. Dispositif amortisseur selon l'une des revendications 1 à 14, **caractérisé en ce que** la butée (7) présente au moins un élément de délimitation (16), de préférence constitué sous forme annulaire, qui, dans une position extrême, de préférence dans la position extrême intérieure de la butée (7) par rapport au boîtier (2), coopère avec une contrebutée (16') disposée ou constituée sur le boîtier (2) et qui, dans une autre position, peut être dégagé de la contrebutée (16').

16. Dispositif amortisseur selon l'une des revendications 1 à 15, **caractérisé en ce que** la butée (7) présente un évidement (15) qui est prévu pour loger la tige de piston (5), de préférence pour l'extrémité libre de celle-ci.

17. Dispositif amortisseur selon l'une des revendications 1 à 16, **caractérisé en ce que** le cylindre (3) est constitué en deux parties, le cylindre intérieur logeant le piston (4) étant entouré d'une douille (8) enfichée sur lui.

18. Dispositif amortisseur selon la revendication 17, **caractérisé en ce que**, sur le cylindre intérieur ou sur la douille (8), il est disposé ou constitué une première saillie (21) qui, dans une position, coopère avec une deuxième saillie (22) disposée ou constituée sur le boîtier (2), dans une position, de préférence dans la position extrême extérieure du cylindre (3) et/ou de la douille (8) par rapport au boîtier (2), et qui, dans une autre position, peut être dégagée de la deuxième saillie (22).

19. Dispositif amortisseur selon l'une des revendications 1 à 18, **caractérisé en ce que** le cylindre (3) peut être rempli d'un fluide, de préférence d'une huile ou d'air.

20. Dispositif amortisseur selon l'une des revendications 1 à 19, **caractérisé en ce que**, dans le cylindre (3), il est disposé un accumulateur de force, de préférence un ressort.

21. Dispositif amortisseur pour éléments de meubles mobiles avec un boîtier et un cylindre disposé dans le boîtier, dans lequel un piston avec une tige de piston est supporté en coulissement, selon l'une des revendications 1 à 20, **caractérisé en ce que**, sur le boîtier (2), il est supporté au moins un équipement de réglage (18) par le biais duquel une butée (7) pour la tige de piston (5) est mobile par rapport au boîtier (2).

22. Dispositif amortisseur pour éléments de meubles mobiles avec un boîtier et un cylindre disposé dans le boîtier, dans lequel un piston avec une tige de piston est supporté en coulissement, selon l'une des revendications 1 à 21, **caractérisé en ce que**, pour le réglage du cylindre (3) par rapport au boîtier (2), il est prévu un premier équipement de réglage (18) et, pour le réglage d'une butée pour la tige de piston (5), il est prévu un deuxième équipement de réglage (19) séparé.

23. Dispositif amortisseur selon la revendication 22, **caractérisé en ce que** le premier équipement de réglage (18) est de préférence formé d'un engrenage à vis sans fin, ce qui permet de faire varier la position du cylindre (3) par rapport au boîtier (2).

24. Dispositif amortisseur selon la revendication 22 ou 23, **caractérisé en ce que** le deuxième équipement de réglage (19) est formé d'une vis (20) par laquelle il est possible de faire varier la position de la tige de piston (5) par rapport au cylindre (3).

25. Dispositif amortisseur selon la revendication 24, **caractérisé en ce que** la vis (20) s'appuie de préférence sur un côté frontal du boîtier (2) ou de la butée (7), et **en ce que** la vis (20) peut être actionnée à l'extérieur du boîtier (2).

26. Dispositif amortisseur selon l'une des revendications 1 à 25, **caractérisé en ce que** le boîtier (2) présente au moins une, de préférence deux bride(s) de fixation (10) qui peut/peuvent être fixée(s) pour la fixation sur un meuble et/ou un élément de meuble mobile de ce meuble.
